# EUROPÄISCHE PATENTSCHRIFT

(11) **EP 1 959 058 B1**
(45) Veröffentlichungstag und Bekanntmachung des Hinweises auf die Patenterteilung: **20.04.2011**
(21) Anmeldenummer: 08002740.2
(22) Anmeldetag: 14.02.2008
(51) Int. Cl.: E02D 29/02, E01F 8/02

(54) **Endlos-Gabion-Wand**
Infinite gabion wall
Mur à gabion sans fin

(30) Priorität: 14.02.2007 DE 202007002425 U
(43) Veröffentlichungstag der Anmeldung: 20.08.2008
(73) Patentinhaber: Legi GmbH, 47445 Moers (DE)
(72) Erfinder: Lechtenböhmer, Norbert, 47455 Moers (DE)
(74) Vertreter: GROSSE SCHUMACHER KNAUER VON HIRSCHHAUSEN

(56) Entgegenhaltungen:
- EP-A- 1 881 114
- WO-A-00/43600
- DE-A1- 4 208 286
- NL-C2- 1 030 924
- US-A1- 2005 286 980

## Beschreibung

### GEBIET DER ERFINDUNG

Die Erfindung betrifft das Gebiet der Gabione, d.h. von kubischen Drahtgitterelementen aufgespannten Hohlräumen, die mit einer Schüttung, insbesondere einer Steinschüttung gefüllt werten.

### TECHNOLOGISCHER HINTERGRUND

Es ist bekannt, mit einer Steinschüttung gefüllte Drahtgitterkörbe in Kubusform zu natürlich wirkenden Mauern, wie aus extrem großen Quadern nebeneinander und aufeinander zu setzen, wobei jeder Steinkorb - nachfolgend allgemein als Gabion bezeichnet - sechs von Gitterelementen gebildete rechtwinklig zueinander stehende Seiten aufweist. Dabei sorgen die in sich ebenen Gitterelemente für die Formgebung und Formhaltung sowie Bildung planer Oberflächen, die das Stapeln zu einer Wand wie bei extrem großen Quadern einer üblichen Größe von jeweils 1 bis 2 qm³ Volumen gestatten. Wie bei einer aus Quadern gebildeten Wand, werden die Gabione versetzt zu einander geschichtet, so dass ein mauerähnlicher aber mörtelfreier Verbund entsteht, bei dem jede neue Ebene eine durch Gitterelemente gebildete Oberseite hat, auf die eine von einem Gitterelement gebildete Unterseite der nächst darüber liegenden Gabione aufgesetzt werden kann. Derartige Gabionen können vor Ort mit einer Steinschüttung gefüllt und geschlossen werden, nachdem sie bereits in Position gebracht sind oder aber es werden bereits fertig konfiktionierte Gabione wie Steinquader über Hebezeuge an Ort und Stelle positioniert. - Gabione neigen unter dem Druck der Füllung zum Ausbauchen an den Außenwandflächen, was mit Verformungen an den Stoßflächen einher geht. Der Materialaufwand ist vergleichsweise groß, was sich mit Blick auf zum Teil kilometerlange Verkehrtrassenberandungen aus solchen Gabionen besonders nachteilig auswirkt. Auch die Logistik und die Montagezeit sind besonders für die Berandung von Verkehrtrassen, wie Straßen oder Eisenbahnlinien, ein nennenswerter Faktor.

In der WO 00/43600 wird eine gattungsgemäße Gabion-Schutzwand mit mehreren übereinander angeordneten hohlen gitterartigen Bauelementen beschrieben, in welche ein Schüttgut einfüllbar ist. Gebildet werden diese Bauelemente dadurch, dass zugeschnittene Gitterstücke U-förming gebogen und anschließend aufeinander gesteckt werden. Die Bauelemente werden zur Stabilisierung an Justierelementen fixiert, welche an einem im Boden verankerten Pfahl befestigt sind.

Aus der DE 42 08 286 A1 ist eine Endlos-Gabion-Wand bekannt, bei der sowohl die Außenwandflächen als auch die diese querverbindenden Zugverbindungselemente aus Gittertafeln bestehen, deren Maschenweite so klein ist, dass sie den vollständigen oder teilweisen Durchtritt des stückigen Füllgutes durch die Maschen der Gittertafeln verhindert, so dass ebene Wandflächen erhalten werden.

Die US 2005/0286980 A1 offenbart eine Stützwand für eine Bodenformation wie etwa einen Hang. Die Stützwand umfasst zumindest eine, vorzugsweise aber mehrere bodenseitig anzuordnende Verstärkungsmatten, eine Wandstirnfläche, und etagenartig angeordnete Drahtkörbe für grobes Schüttgut. Es ist dabei vorgesehen, dass die Front-und Rückseiten der Drahtkörbe eine engere Maschenweite aufweisen als die Quer verbindenden Gitterelemente. Auf diese Weise wird ein Herausfallen des Schüttgutes an der Stirnseite vermieden und gleichzeitig eine Verteilung des Schüttgutes innerhalb der Drahtkörbe senkrecht zu den quer verbindenden Gitterelementen nicht behindert. Die stabilisierende Funktion der bodenseitigen Verstärkungsmatten ist für jede Drahtkorbetage unentbehrlich. Die Verstärkungsmatten sind etwa im Erdreich oder in einem Schüttgut zwischen zwei Wandabschnitten zu verankern. Durch die etagenartige Anordnung mit jeweiliger Verankerung ergibt sich ein beträchtlicher Montage- und Materialaufwand.

### DARSTELLUNG DER ERFINDUNG

Der Erfindung liegt die Aufgabe zugrunde bei geringem Montage- und Materialaufwand für aus Gabionen hergestellte Endloswände die Eigentragfähigkeit und Standfestigkeit der Endlos-Gabion-Wand zu verbessern.

Zur Lösung dieser Aufgabe wird eine Endlos-Gabion-Wand mit den Merkmalen des Anspruchs 1 vorgeschlagen.

Um große Horizontalzuakräfte übertragen und dem Füllungsdruck der Wandfüllung besser Stand halten zu können, werden Gitterelemente verwendet, bei denen zumindest ein Teil der horizontalen Gitterstäbe doppelt ausgeführt ist, wobei die horizontalen Gitterstäbe auf der einen und auf der anderen Seite vertikaler Gitterstäbe angeordnet und mit diesen z.B. durch Schweißen auf demselben Höhenniveau verbunden sind. Im Überlappungsbereich an den Stoßstellen benachbarter erster und zweiter Gitterelemente sind aufgedoppelte Horizontalaitterstäbe wechselseitig kürzer als auf der gegenüberliegenden Gittertafel gehalten sein, u.a. um ein in sich ebenes Erscheinungsbild an der Überlappungsstelle zu verwirklichen.

Es hat sich überraschender Weise herausgestellt, dass die relative Schwächung der Gittertafeln der Querverbindungselemente zu der Außenwand Gittertafeln zu einer nicht unerheblichen Verbesserung der Eigentragfähigkeit und Standfestigkeit der Endlos-Gabion-Wand führt, indem eine Verzahnung der Füllgutpartikel im Bereich beidseitig der Wand-Querunterteilung mit den Gittermaschen der Querwand und durch diese hindurch miteinander stattfinden. Durch die Erfindung wird es auch möglich, im Prinzip ohne Vertikalstöße eine praktisch gesehene Endlos-Gabion-Wand zu verwirklichen, die in sich selbst ohne weitere Maßnahmen stabil ist und ohne weitere Verbindungsmittel verwirklicht werden kann, wobei die Füllung nach Aufrichten der Gitterstruktur vor Ort erfolgt. Auf eine maximal noch händelbare Quadergröße muss keine Rücksicht mehr genommen werden, so dass auch Wandhöhen von z.B. 2 oder 3 Metern in einem Stück gebildet werden können, da die Vertikalerstreckung der ersten und zweiten Gitterelemente, die die beiden Außenwandflächen bilden, selbst bei Höhen von 4, 5 oder 6 Metern problemlos transportfähig sind.

Um horizontale Zugkräfte, die durch die Hohlraumbefüllung und den dadurch entstehenden nach außen wirkenden und flächennormal gerichteten Druck entstehen, optimal nutzen zu können, werden gemäß einer Weiterbildung der Erfindung die Zugverbindungselemente an den außenwandseitigen Enden der dritten Gitterelemente zwischen eng benachbarten Vertikalstäben in einem Überlappungsbereich der ersten und zweiten, die Außenwandflächen bildenden Gitterelemente angeordnet. Dadurch werden horizontale Zugkräfte aus den horizontalen Gitterstäben der ersten und zweiten Gitterelemente über das Verbindungselement direkt auf den horizontalen Gitterstab des benachbarten ersten bzw. zweiten Gitterelementes übertragen.

Grundsätzlich ist es möglich, dass die Zugverbindungselemente von den außenwandseitigen Enden der dritten Gitterelemente mit mindestens je einem vertikalen Gitterstab je Gitterelement der ersten oder zweiten Gitterelemente in deren Stoßbereich zusammenwirken. Um horizontale Zugkräfte in der Außenwandfläche besser auf die benachbarten Gitterelemente in dieser Ebene zu übertragen, wird es jedoch bevorzugt, wenn die Zugverbindungselemente von jedem der beiden aneinander angrenzenden, an ihren Rändern vorzugsweise überlappenden, ersten und zweiten Gitterelementen mindestens je einem horizontalen Gitterstab erfassen. Diese Anordnung hat den weiteren Vorteil, dass Bodenunebenheiten oder Neigungsänderungen der Aufstandsfläche der Endlos-Gabion-Wand über die Wandhöhe gleichmäßig verteilt an den Überlappungsrändern ohne weitere Hilfsmittel ausgeglichen werden können. Die benachbarten Gitterelementtafeln können also nicht nur exakt parallel zueinander sondern auch in einem gewissen, von der Lotrichtung abweichenden Winkel zu einander überlappend aufgestellt und verbunden werden. Ferner ist es möglich an den überlappenden Stoßstellen benachbarter erster und zweiter Gitterelemente einen Höhenversatz zu verwirklichen, um terrassierten Geländeformen Rechnung zu tragen.

Wenn die Zugverbindungselemente an horizontalen Gitterstäben der ersten und zweiten Gitterelemente angreifen, ist ein rasterartiger Höhenversatz entsprechend dem einfachen oder vielfachen des Abstandes horizontaler Gitterstäbe möglich.

Erfindungsgemäße Endlosgabionenwände können auch in polygoner Weise als gekurvte Wände verwirklicht werden. Zu diesem Zweck kann die Überlappung der Gitterelemente an der einen oder anderen Außenwandfläche entsprechend stark vergrößert. Alternativ können die Breiten der ersten und zweiten Gitterelemente unterschiedlich gewählt oder durch Einkürzen hergestellt werden.

Die Zugverbindungselemente der dritten Gitterelemente können auf verschiedene Weise verwirklicht werden. Besonders einfach in der Herstellung und Montage und dabei gleichwohl außerordentlich geeignet für die Übertragung der anstehenden Horizontalkräfte haben sich um etwa 180° umgebogene Hakenformen am Ende der horizontalen Gitterstäbe der dritten Gitterelemente erwiesen.

Eine hohe Gestaltungsvielfalt und Berücksichtigung der jeweiligen zu erwartenden Kräfte auf die Gitterelemente ergibt sich durch die Vorgabe eines frei wählbaren Rasterabstandes der horizontalen und der vertikalen Gitterstäbe der ersten und zweiten Gitterelemente, wobei geringere Horizontalabstände vertikaler Gitterstäbe im Bereich der überlappenden Stoßränder besonders vorteilhaft sind. Demgegenüber sind die Gitterabstände der dritten Gitterelemente vergleichsweise groß gewählt werden, um dem Hohlraumbefüllungsmaterial im Bereich dieser Wand-Querunterteilungen Gelegenheit zur gegenseitigen Verzahnung mit den Gittermaschen und durch diese hindurch mit dem gegenüberliegenden Füllungsstückgut zu gestatten.

Aus Stabilitätsgründen können weitere die Außenwandflächen beabstandende Verbindungselemente, insbesondere in Gestalt von Gitterelementen der bereits erwähnten Art eingesetzt werden.

Die von den dritten Gitterelementen verbundenen Stellen an den beiden Außenwandflächen liegen bevorzugt beide im Bereich von Stoßstellen der ersten und zweiten Gitterelemente und besonders bevorzugt in rechtwinkliger Orientierung zu den Außen-wandflächen. Es liegt aber im Umfang der Erfindung, wenn die dritten Gitterelemente an Ihrer einen außenwandseitigen Kante mit einer solchen Stoßstelle verbunden sind, während die gegenüberliegende Gitterkante in einem Bereich zwischen benachbarten Stoßstellen der gegenüberliegenden Außenwandfläche angreifen.

Um die Montage zu vereinfachen und auf einfache Weise die Übertragung von horizontalen Zugkräften in den ersten und zweiten Gittern zu optimieren, können wieder entfembare Montageanker verwendet werden, die zwischenzeitlich die exakte Beabstandung der ersten und zweiten Gitterelemente durch klemmende Befestigung an horizontalen oder vertikalen Gitterstäben ermöglichen. Diese Montagehilfen können im Bereich der überlappenden Stoßstellen auch zu einer einfachen Festlegung sehr schmaler Durchgriffsspalten für Zugverbindungselemente genutzt werden.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen, sowie aus der nachfolgenden Beschreibung der zugehörigen Zeichnung und Tabelle, in der - beispielhaft - ein Ausführungsbeispiel einer Endlosgabion-Wand dargestellt ist.

In der Zeichnung zeigen
- Fig. 1: eine noch nicht hohlraumgefüllte Endlos-Gabion-Wand in perspektivischer An- sicht;
- Fig. 2: von Fig. 1 ein Detail 1;
- Fig. 3: von Fig. 1 ein Detail 2;
- Fig. 4: von dem Aufbau nach Fig. 1 eine Seitenansicht;
- Fig. 5: von dem Aufbau nach Fig. 5 eine Ansicht von oben;
- Fig. 6: Detail 3 aus Fig. 5;
- Fig. 7: Detail4 aus Fig. 5;
- Fig. 8: von der Anordnung nach Fig. 1 eine Ansicht eines dritten Gitterelements;
- Fig. 9: Detail 5 gemäß Fig. 8;
- Fig. 10: ein gestufte Ausführung der Anordnung nach Fig. 1 sowie
- Fig. 11: Detail 1 nach Fig. 10.

Figuren 1 bis 10 zeigen erste Gitterelemente 1. Außenwandflächen 1' bilden mit vertikalen Gitterstäben 1 und doppelt gelegten horizontalen Gitterstäben 1B. Parallel gegenüber befinden sich zweite Gitterelemente 2 aus vertikalen Gitterstäben 2A und doppelt gelegten horizontalen Gitterstäben 2B zur Bildung einer zweiten Außenwandfläche 2', wobei die Gittermaschenweite ein Durchtreten eines eine nicht dargestellte Füllung 5 bildenden Stückgutes durch die Außenwandflächen verhindern.

Dritte Gitterelemente 3 aus vertikalen und horizontalen Gitterstäben 3A bzw. 3B haben eine größere Maschenweite W als die Außenwandflächen, so dass stückiges Füllgut sich mit den Gittertafeln 3 und den benachbarten Füllgutstücken auf der anderen Querwandseite verzahnt. Gleiches gilt für vierte Gitterelemente 4 die außerhalb Überlappungsbereiche 7 der Außenwandflächen eingefügt sein können.

Hakenförmige Zugverbindungselemente 6 der Querwände 3 fassen die Überlappungsbereiche benachbarter Außenwand-Gitterelemente 1, 2 zusammen und übertragen Quer- und Längszugkräfte der Endlos-Gabion-Wand.

## Patentansprüche

1. Endlos-Gabion-Wand umfassend je eine Außenwandfläche (1', 2') bildende erste und zweite Gitterelemente (1, 2), die Außenwandfläche beabstandende Verbindungselemente und eine den Hohlraum zwischen den Außenwandflächen einnehmende Füllung (5) aus Steinmaterial, Beton, Schalldämmungsmaterial und/oder anderem Stückgut, bei der die die Außenwandfläche beabstandenden Verbindungselemente dritte Gitterelemente (3) umfassen, die an ihren außenwandseitigen Enden Zugverbindungselemente (6) aufweisen und die Zugverbindungselemente (6) unmittelbar die Gitterstäbe (1A, 2A, 1B, 28) der einander gegenüberliegenden, die Außenwandflächen bildenden ersten und zweiten Gitterelemente (1, 2) hintergreifen und die ersten bzw. zweiten Gitterelemente jeweils an ihren Vertikalrändern zu einer Endlos-Außenwandfläche mit einander verbinden, **dadurch gekennzeichnet, dass** an den ersten und/oder zweiten Gitterelementen zumindest ein Teil der horizontalen Gitterstäbe (1B, 2B) doppelt ausgeführt ist, und dass in einem Überlappungsbereich an Stoßstellen benachbarter erster und/oder zweiter Gitterelemente je einer der doppelt ausgeführten Horizontalgitterstäbe wechselseitig kürzer gehalten ist, als der andere Horizontalgitterstab.

2. Endlos-Gabion-Wand nach Anspruche 17, **dadurch gekennzeichnet, dass** die doppelt ausgeführten horizontalen Gitterstäbe auf der einen und auf der anderen Gitterelementseite auf demselben Höhenniveau angeordnet sind.

3. Endlos-Gabion-Wand nach Anspruch 1 oder 2, **dadurch gekennzeichnet dass**, die die Außen-Wandflächen (1', 2') bildenden ersten und zweiten Gitterelemente (1, 2) im Bereich von vertikalen Stoßrändem einander überlappen und die Zugverbindungselemente (6) im Überlappungsbereich an mindestens je einem Gitterstab je Gitterelement (1 und oder 2) angreifen.

4. Endlos-Gabion-Wand nach einem der Ansprüche 1 bis 3, **dadurch gekennzeichnet, dass** die Zugverbindungselemente (6) an mindestens einem außenwandseitigen Ende der dritten Gitterelemente (3) zwischen eng benachbarten Vertikalstäben (1A,2A) in einem Überlappungsbereich (7) der ersten und der zweiten Gitterelemente (1, 2) angeordnet sind.

5. Endlos-Gabion-Wand nach einem der Ansprüche 1 bis 4, **dadurch gekennzeichnet, dass** die Zugverbindungselemente (6) von jedem der beiden aneinander angrenzenden ersten und zweiten Gitterelemente mindestens je einen horizontalen Gitterstab (1 B, 2B) erfassen.

6. Endlos-Gabion-Wand nach einem der Ansprüche 1 bis 5, **dadurch gekennzeichnet, dass** die Gitterelemente an der einen Außenwandfläche (1' oder 2') stärker überlappen als die Gitterelemente (2, 1) an der gegenüberliegenden Außenwandfläche (2' oder 1') oder dass die Breiten der ersten und zweiten Gitterelemente (1, 2) unterschiedlich groß sind oder gemacht werden.

7. Endlos-Gabion-Wand nach einem der Ansprüche 1 bis 6, **dadurch gekennzeichnet, dass** die Zugverbindungselemente (6) aus um etwa 180° zur Hakenform umgebogenen Enden horizontaler Gitterstäbe (3B) der dritten Gitterelemente (3) geformt sind.

8. Endlos-Gabion-Wand nach einem der Ansprüche 1 bis 7, **dadurch gekennzeichnet, dass** die ersten und/oder zweiten Gitterelemente in einem Überlappungsbereich an den Stoßrändern vertikale Gitterstäbe (1A, 2A) mit geringerem Horizontalabstand als im übrigen Bereich des Gitteretementes versehen sind.

9. Endlos-Gabion-Wand nach einem der Ansprüche 1 bis 8, **gekennzeichnet durch** zwischen den Stoßstellen der ersten und/oder zweiten Gitterelemente positionierte vierte Gitterelemente (4).

10. Endlos-Gabion-Wand nach einem der Ansprüche 1 bis 9, **gekennzeichnet durch** widerentfembare Montageanker zur zeitweiligen exakten Beabstandung der ersten und zweiten Gitterelemente (1, 2) insbesondere mit klemmender Befestigung an horizontalen oder vertikalen Gitterstäben der ersten und zweiten Gitterelemente.

11. Endlos-Gabion-Wand nach einem der Ansprüche 1 bis 10, **dadurch gekennzeichnet, dass** zumindest einer der Gitterabstände der dritten Gitterelemente (3) größer gewählt ist, als der entsprechende horizontale oder vertikale Gitterstababstand der ersten und/oder zweiten Gitterelemente, so dass die Füllgutpartikel im Bereich beidseitig der Wand-Querunterteilung sich mit den Gittermaschen und durch diese hindurch miteinander verzahnen.

12. Endlos-Gabion-Wand nach einem der Ansprüche 12 bis 11, **dadurch gekennzeichnet, dass** die Höhen der zweiten Gitterelemente 0,5 bis 10 Meter, vorzugsweise 1 bis 4 Meter, und besonders bevorzugte 2 bis 3 Meter betragen.

## Claims

1. Continuous gabion wall comprising first and second mesh elements (1, 2) each forming an outer surface (1', 2') of the wall, connecting elements which space the outer surfaces of the wall apart, and a filling (5) occupying the cavity between the outer surfaces of the wall, said filling comprising rock material, concrete, sound-absorbing material and/or other material in piece form, in which the connecting elements which space the outer surfaces of the wall apart comprise third mesh elements (3) which have tractive connecting elements (6) at their ends adjacent the outside of the wall and the tractive connecting elements (6) fit directly behind the mesh bars ((1A, 2A, 1B, 2B) of the first and second mesh elements (1, 2) which form the outer surfaces of the wall and which are situated opposite one another, and connect the first and second mesh elements together at their respective vertical edges into respective continuous outer surfaces of the wall, **characterised in that** at least some of the horizontal mesh bars (1B, 2B) in the first and/or second mesh elements are double, and **in that**, in a region of overlap at butt joints between adjacent first and/or second mesh elements, one of the double horizontal mesh bars is in each case made shorter than the other horizontal mesh bar in an alternating pattern.

2. Continuous gabion wall according to claim 1, **characterised in that** the double horizontal mesh bars are arranged at the same heightwise level on one and the other side of the mesh elements.

3. Continuous gabion wall according to claim 1 or 2, **characterised in that** the first and second mesh elements (1, 2) which form the outer surfaces (1', 2') of the wall overlap one another in the region of vertical abutting edges and the tractive connecting elements (6) each engage, in the region of the overlap, with at least one mesh bar per mesh element (1 and/or 2).

4. Continuous gabion wall according to one of claims 1 to 3, **characterised in that** the tractive connecting elements (6) are arranged at at least one end of the third mesh elements (3) adjacent the outside of the wall, between closely adjoining vertical bars (1A, 2A) in a region of overlap (7) between the first and second mesh elements (1, 2).

5. Continuous gabion wall according to one of claims 1 to 4, **characterised in that** the tractive connecting elements (6) each take hold of at least one horizontal mesh bar (1B, 2B) of each of the two first and second mesh elements which adjoin one another.

6. Continuous gabion wall according to one of claims 1 to 5, **characterised in that** the mesh elements at one outer surface (1' or 2') of the wall overlap to a greater extent than the mesh elements (2, 1) at the opposite outer surface of the wall (2' or 1'), or **in that** the widths of the first and second mesh elements (1, 2) are, or are made to be, different in size.

7. Continuous gabion wall according to one of claims 1 to 6, **characterised in that** the tractive connecting elements (6) are formed by ends of horizontal mesh bars (3B) of the third mesh elements (3) which are bent through approximately 180° into the shape of a hook.

8. Continuous gabion wall according to one of claims 1 to 7, **characterised in that** the first and/or second mesh elements are provided at the butting edges, in a region of overlap, with vertical mesh bars (1A, 2A) which are more closely spaced horizontally than in the remaining region of the mesh element.

9. Continuous gabion wall according to one of claims 1 to 8, **characterised by** fourth mesh elements (4) positioned between the butt joints between the first and/or second mesh elements.

10. Continuous gabion wall according to one of claims 1 to 9, **characterised by** erection anchors able to be removed again for the temporary exact spacing of the first and second mesh elements (1, 2), which are fastened to horizontal or vertical mesh bars of the first and second mesh elements in particular by clamping.

11. Continuous gabion wall according to one of claims 1 to 10, **characterised in that** at least one of the sizes of the openings in the third mesh elements (3) is selected to be larger than the corresponding horizontal or vertical size of the mesh openings in the first and/or second mesh element, thus enabling the pieces of filling material to interlock with the openings in the mesh and with each other through said openings, in the region on both sides of a transverse division in the wall.

12. Continuous gabion wall according to one of claims 1 to 11, **characterised in that** the heights of the second mesh elements are 0.5 to 10 metres, and preferably 1 to 4 metres, and as a particular preference 2 to 3 metres.

## Revendications

1. Mur à gabion sans fin comprenant des premiers et des seconds éléments de grille (1, 2), formant une surface de paroi extérieure (1', 2') et une charge (5) dans la cavité entre les surfaces de paroi extérieure, cette charge étant en pierres, béton ou matériaux d'isolation et/ou autres produits en vrac, selon lequel les éléments de liaison écartés des surfaces de paroi extérieure comportant des troisièmes éléments de grille (3) dont les extrémités situées du côté de la paroi extérieure, ont des éléments de liaison en traction (6), et ces éléments de liaison en traction (6), viennent prendre directement derrière les tiges de grille (1A, 2A, 1B, 2B) des premiers et seconds éléments de grille (1, 2), qui se font face et qui forment les surfaces de paroi extérieure, et les premiers ou seconds éléments de grille sont respectivement reliés au niveau de leurs bords verticaux pour former une surface de paroi extérieure continue,
mur **caractérisé en ce que**
au moins une partie des tiges de grille (1B, 2B) horizontales, des premiers et/ou seconds éléments de grille sont doublées, et
dans la zone de chevauchement, au niveau des points de jonction de premiers et/ou de seconds éléments de grille, voisins, il y a chaque fois l'une des tiges de grille horizontale, doublée est plus courte que l'autre tige de grille horizontale.

2. Mur à gabion sans fin selon la revendication 1,
**caractérisé en ce que**
les tiges de grille, horizontales, doublées, sont installées sur un côté et sur l'autre côté d'éléments de grille, au même niveau en hauteur.

3. Mur à gabion sans fin selon la revendication 1 ou 2,
**caractérisé en ce que**
les premiers et seconds éléments de grille (1, 2) formant les surfaces de paroi extérieure (1', 2'), sont reliés au niveau des bords de jonction verticaux de façon à se chevaucher et les éléments de liaison en traction (6) agissent dans la zone de chevauchement sur au moins un élément de grille par élément de grille (1 et/ou 2).

4. Mur à gabion sans fin selon l'une des revendications 1 à 3, **caractérisé en ce que**
les éléments de liaison en traction (6) sont installés sur au moins une extrémité située du côté de la paroi extérieure des troisièmes éléments de grille (3) entre des tiges verticales étroitement rapprochées (1A, 2A) dans une zone de chevauchement des premiers et des seconds éléments de grille (1, 2).

5. Mur à gabion sans fin selon l'une des revendications 1 à 4, **caractérisé en ce que**
les éléments de liaison en traction (6) sont pris par chacun les deux premiers et seconds éléments de grille, adjacents, avec au moins chaque fois une tige de grille (1B, 2B) horizontale.

6. Mur à gabion sans fin selon l'une des revendications 1 à 5, **caractérisé en ce que**
les éléments de grille se chevauchent plus fortement au niveau de la surface de paroi extérieure (1' ou 2') que les éléments de grille (2, 1) sur la surface de paroi extérieure opposée (2', 1') ou que la largeur des premiers et seconds éléments de grille (1, 2) est différente ou peut être rendue différente.

7. Mur à gabion sans fin selon l'une des revendications 1 à 6, **caractérisé en ce que**
les éléments de liaison en traction (6) sont déformés d'environ 180° pour former des extrémités en crochet de tiges de grillage (3B) horizontales des troisièmes éléments de grille (3).

8. Mur à gabion sans fin selon l'une des revendications 1 à 7, **caractérisé en ce que**
les premiers et/ou les seconds éléments de grille dans la zone de chevauchement au niveau des bords de jonction, comportent des tiges de grilles (1A, 2A), verticales, à faible distance horizontale par rapport aux parties restantes de l'élément de grille.

9. Mur à gabion sans fin selon l'une des revendications 1 à 8, **caractérisé par**
des quatrièmes éléments de grille (4) placés entre les points de jonction des premiers et des seconds éléments de grille.

10. Mur à gabion sans fin selon l'une des revendications 1 à 9, **caractérisé par**
des moyens d'accrochage de montage amovibles pour écarter provisoirement de manière exacte, le premier et le second élément de grille (1, 2), notamment avec une fixation serrée sur des tiges de grille horizontales ou verticales des premiers et des seconds éléments de grille.

11. Mur à gabion sans fin selon l'une des revendications 1 à 10, **caractérisé en ce qu'**
au moins l'un des intervalles de grille des troisièmes éléments de grille (3), est choisi supérieur à l'écart horizontal ou vertical correspondant des premiers et/ ou des seconds éléments de grille, de façon que les particules de matériaux de remplissage dans la zone de part et d'autre de la répartition transversale des parois s'accrochent aux mailles de la grille et dans celles-ci.

12. Mur à gabion sans fin selon l'une des revendications 1 à 11, **caractérisé en ce que**
la hauteur des seconds éléments de grille est de 0,50 à 10 mètres, de préférence comprise entre 1 à 4 mètres et notamment de manière préférentielle, entre 2 et 3 mètres.
